# FASCICULE DE BREVET EUROPEEN

(11) **EP 0 383 870 B1**
(45) Date de publication et mention de la délivrance du brevet: **13.10.1993**
(21) Numéro de dépôt: 89908195.4
(22) Date de dépôt: 10.07.1989
(51) Int. Cl.: E04G 21/14

(54) **PIECE D'ANCRAGE NOTAMMENT POUR BETON**
ANKERVORRICHTUNG INSBESONDERE FÜR BETON
ANCHORAGE PIECE, IN PARTICULAR FOR CONCRETE

(30) Priorité: 11.07.1988 FR 8809386
(43) Date de publication de la demande: 29.08.1990
(73) Titulaire: ARTEON, Marcel, F-92200 Neuilly-sur-Seine (FR)
(72) Inventeur: ARTEON, Marcel, F-92200 Neuilly-sur-Seine (FR)
(74) Mandataire: Viard, Jean
(86) Numéro de dépôt international: FR8900365
(87) Numéro de publication internationale: WO9000658

(56) Documents cités:
- EP-A- 0 001 095
- EP-A- 0 259 295
- DE-A- 3 202 774
- DE-A- 3 312 293
- FR-A- 2 072 873
- US-A- 4 014 151

## Description

La présente invention a pour objet une pièce d'ancrage pour matériau durcissable et notamment pour béton, destinée à être incluse en partie dans l'élément en béton, l'autre partie restant extérieure pour permettre la manutention de l'élément. Elle vise en particulier, mais non exclusivement, une pièce d'ancrage destinée à être introduite dans des panneaux de faible épaisseur tels que ceux que l'on trouve dans les constructions préfabriquées.

Le problème qui est résolu par la présente invention est celui de l'obtention d'un point permettant d'exercer des efforts de traction (efforts de levage par exemple) sur un élément obtenu par coulée d'un matériau capable de durcir (béton, plâtre, etc..). Afin de reporter les forces de traction sur ce point d'ancrage, plusieurs solutions ont déjà été proposées, faisant appel à une tige, ou élément longiligne, présentant à sa partie supérieure un moyen de préhension et, à sa partie inférieure, des moyens d'ancrage. Une ancre de type connu est représentée sur la figure 1. Elle comporte une tête A, une tige B, et un pied C dont le diamètre est supérieur à celui de la tige. Cet insert fait travailler l'élément en compression, c'est-à-dire qu'il reporte l'effort de traction sur le pied de l'ancre qui détermine un cône d'arrachement. Une autre solution connue est une ancre à oeil telle que celle qui est représentée, en vue de face, sur la figure 2, qui présente également une tête A, une tige B et un pied D présentant une ouverture E pour le passage d'une armature. Une telle ancre permet d'obtenir une solidarisation entre la tête A et une armature ou fer de renfort, passant à travers l'oeil E. Le report de l'effort de traction sur la masse du panneau résulte alors de l'adhérence des armatures à l'intérieur du panneau.

D'autres ancres sont également utilisées, et notamment les ancres dites "à queue de carpe", dont la tige est terminée à sa base par la "queue de carpe", présente à son extrémité supérieure, un trou par exemple permettant l'introduction d'un crochet de levage, ou encore une tige filetée ou un tube taraudé. La queue de carpe constitue une patte de scellement à l'intérieur du matériau. Mais, tous les moyens d'ancrage connus présentent des inconvénients ou des limites d'emploi, notamment dans le cas de panneaux de faible épaisseur.

Dans le cas du fonctionnement par compression, comme représenté sur la figure 3, le cône d'arrachement ne peut pas se former convenablement et l'on note quelquefois des éclatements F, ou pour le moins des fissurations à la hauteur de la liaison si l'épaisseur de l'élément est faible.

Dans le cas de l'utilisation d'une ancre à oeil, représenté sur la figure 4, le fer G de renfort se déforme et s'écrase, lors de l'effort de levage avec modification de sa courbure provoquant son écrouissage et éventuellement sa rupture.

EP-A-0 259 295 décrit une ancre dans laquelle un oeil est prévu dans la tête de l'ancre. Pour faciliter le passage d'une armature courbe, la surface interne inférieure du trou est légérement incurvée. Mais l'armature ne porte pas dans le fond dudit orifice.

FR-A-2 072 873 se rapporte à une douille en matière plastique par exemple, destinée à recevoir un goujon métallique et des fers de renfort pénétrant à l'intérieur d'évidements formés dans le corps de la douille. Mais il n'existe pas de liaison directe entre le goujon et les fers de renfort. De plus, la douille occupe un volume plus important qui n'est pas rempli de béton ce qui pose des problèmes pour les panneaux minces. Et elle ne peut être utilisée qu'avec des armatures.

US-A- 4 014 151 décrit une ancre forgée monobloc dans laquelle une armature ou fer de renfort passe à travers un trou percé dans le pied. Mais cette ancre, si elle assure un soutien du fer ne permet pas un guidage de celui-ci. Or, une bonne liaison mécanique est nécessaire pour éviter la déformation du fer et les éclatements de béton.

La présente invention a pour objet de pallier les inconvénients ci-dessus et de proposer une ancre à caractère universel permettant un travail, soit par compression seule, soit par compression et adhérence, et dont la longueur peut être réduite par rapport aux ancres traditionnelles.

Selon la présente invention, la pièce d'ancrage pour matériau durcissable incluant au moins un fer de renfort courbé et un implant monobloc comprenant une partie restant extérieure au matériau, prévue pour la préhension, une tige présentant un axe de symétrie et un pied de dimensions supérieures à la tige est caractérisée en ce que le pied comporte au moins une rampe cylindrique d'appui et de guidage, creusée dans sa face supérieure, pour recevoir le fer de renfort, le rayon de courbure de la rampe étant égal au rayon de courbure du fer de renfort.

Ainsi, l'armature est maintenue en position par les bords de la rampe et ne peut pas glisser au cours du moulage. La section des rampes est circulaire et, le diamètre des rainures est sensiblement égal au diamètre des fers de renforts pour que la portée des fers à l'intérieur des rampes soit optimale.

Selon une autre caractéristique de l'invention, la base de la tige est percée d'au moins un oeil s'étendant dans une direction sensiblement perpendiculaire à l'axe de la tige, la surface supérieure du pied formant une rampe d'appui courbe, dans le prolongement de l'ouverture de l'oeil.

Dans un autre mode de réalisation, la rampe (ou les rampes) est excentrée par rapport à l'axe de la tige. Il est ainsi possible de réunir sur un pied d'ancre deux ou plusieurs fers de renfort.

Une ancre selon l'invention peut être utilisée, soit sans fer de renfort, le matériau de l'élément travaillant à la compression, soit avec fer de renfort s'appuyant à l'intérieur de la rampe, ce qui assure une transmission mécanique convenable des efforts appliqués sur la pièce d'ancrage, par exemple lors des manutentions.

Il n'y a aucune déformation ni détérioration du fer de renfort, ni déplacement de l'implant par rapport au fer de renfort, ce qui évite les fissurations au niveau de la liaison.

D'autres caractéristiques et avantages de l'invention apparaîtront au cours de la description qui va suivre de modes particuliers de réalisation, donnés uniquement à titre d'exemples non limitatifs, en regard des dessins qui représentent :
- les figures 1 à 4, des schémas montrant des ancres de la technique antérieure et leurs inconvénients ;
- la figure 5, une vue en coupe de la partie inférieure d'une ancre selon l'invention ;
- la figure 6, une vue en coupe verticale d'un second mode de réalisation, solidarisée avec deux armatures permettant son implantation ;
- La figure 7, une vue par-dessus correspondant au mode de réalisation de la figure 5 ;
- les figures 8 et 9, des vues respectivement de face et de côté, d'un autre mode de réalisation ;
- les figures 10 et 11, des vues de face et de profil d'une ancre avec fixation de deux armatures d'angles de courbure différents ;
- les figures 12 à 14, des vues de face et en coupe verticale et, en vue par-dessus d'un pied d'ancre à deux rampes selon une variante de l'invention ;
Sur la figure 5, on distingue l'extrémité inférieure de l'implant 1 qui, dans l'exemple représenté, est constitué par une tige cylindrique percée d'un oeil 2 et terminée immédiatement au-dessous de l'oeil 2 par un pied 3. A l'intérieur de l'oeil passe un fer de renfort 4 qui s'insère, lors du montage, dans une gorge ou rampe d'appui 5 dans laquelle le fer est parfaitement guidé et maintenu. Le pied 3 peut être partiellement évidé comme représenté en 6. La tête d'ancre non représentée, peut être quelconque et permet la prise de l'ancre par un engin de levage approprié. On a ainsi remarqué que l'ancre selon la présente invention travaille simultanément lorsqu'une armature est passée à l'intérieur de l'oeil 2, par compression et par adhérence du béton, ou plus généralement du constituant de l'élément. Celà donne un ensemble homogène qui augmente la charge transportable pour un même encombrement de l'insert. La résistance résultante est supérieure à la somme de chacune des résistances (compression et adhérence) considérées séparément. La structure de la pièce supprime le jeu d'articulation existant précédemment dans les ancres à oeil, ce qui élimine les risques de fissuration. L'effort est réparti sur le fer de renfort 4 sur une certaine longeur et celui-ci ne travaille plus à la flexion ou au cisaillement, comme c'était le cas dans les ancres à oeil connues. Dans un panneau mince, cette réalisation évite la détérioration du panneau représentée sur la figure 3.

La figure 7 représente en vue par-dessus le dispositif représenté sur la figure 5, et l'on voit que le fer 4 est parfaitement guidé par la rampe 5.

Pour améliorer cette liaison, il est possible comme représenté. sur la figure 6, de faire passer dans le pied 3 de l'ancre, deux ou plusieurs fers de renfort 4. Les oeils 2 sont alors formés dans le pied 3. Ainsi, pour un effort total identique, le diamètre des armatures peut être réduit, ce qui conduit à une réduction importante du rayon de courbure de celles-ci et facilite la réalisation des rampes d'appui. Sur la figure 6, la tête 7 de l'ancre se prolonge vers le bas par une tige courte 1, se terminant par un pied 3 muni de deux ouvertures 2, les rampes d'appui pouvant, dans ce cas, être inclinées.

L'implant selon l'invention peut être soit plein, et obtenu par moulage, forgeage ou usinage, soit creux et constitué essentiellement par un tube comme représenté sur les figures 8 et 9. Dans ce cas, l'extrémité supérieure de la tige 1 peut présenter par exemple un trou taraudé 8, alors que le pied de l'ancre 3 est constitué par un épanouissement 9 du tube qui, comme précédemment, soutient l'armature 4 sur une partie suffisante de sa longueur, cette armature 4 passant, comme précédemment, par l'oeil 2. La courbure de l'épanouissement 9 est telle qu'elle corresponde exactement à la coubure du fer 4 pour maintenir parfaitement celui-ci lorsqu'une traction est appliquée sur la douille 1.

Les figures 10 et 11 montrent respectivement, en vue de face et en vue de côté, l'ancrage dans un panneau de faible épaisseur. On retrouve sur la figure 10 une ancre telle que celle qui est représentée sur la figure 6 permettant le passage de deux armatures 4a et 4b s'étendant dans deux plans verticaux parallèles. Comme celà apparaît sur la figure 10, la tête 7 fait saillie à l'intérieur d'une réservation 10 prévue dans le panneau 11. Mais, selon une caractéristique de l'invention, les armatures 4a et 4b peuvent s'étendre toujours dans deux plans parallèles, selon des angles différents, les deux rampes d'appui 5 présentant des courbures identiques ou différentes. On obtient ainsi une meilleure répartition des fers de renfort à l'intérieur du panneau, ce qui permet d'accroître la sécurité.

Les figures 12, 13 et 14 représentent un autre mode de réalisation d'un pied d'ancre 3, dans lequel les rampes 5 excentrées par rapport à la tige 1 peuvent être droites ou inclinées en fonction des besoins. C'est-à-dire que les plans contenant les axes X des rampes sont, soit parallèles à l'axe de l'ancre, soit inclinés par rapport à cet axe.

Dans le cas d'un implant à deux fers de renfort, ceux-ci peuvent être fixés dans l'implant par sertissage par exemple, ce qui donne un ensemble rigide, facile à disposer, avant la coulée du constituant du panneau. L'implant à plusieurs rampes de passage permet de diffuser les efforts de l'élément, ce qui est avantageux, notamment si la résistance est très faible, par exemple lorsque le béton n'a pas encore pris sa résistance a la compression définitive. Un implant très court avec plusieurs fers de renfort créé pour la manutention des dalles très minces, peut être également utilisé sur le chant des éléments pour leur relevage et leur manutention verticale. Les rampes d'appui 5 peuvent être, en une ou deux pièces, ajoutées à l'implant par sertissage, soudure ou encore réalisées par déformation de la pièce.

Les pièces d'ancrage selon l'invention peuvent être obtenues par les procédés de fabrication connus et elles peuvent être soit monobloc, soit comporter des éléments rapportés par soudure ou brasage, et, en particulier, le pied muni de ses rampes peut être rapporté sur une tige forgée.

La forme cônique du pied , particulièrement lorsque celui-ci est évidé puisque le matériau pénètre alors dans l'évidement, permet de contrebalancer les efforts latéraux qui peuvent être appliqués par un engin, lors du relevage d'un panneau. Pour le relevage d'éléments minces, l'implant étant disposé sur chant, une liaison par soudure, par exemple, entre l'implant et le fer de renfort peut supprimer toute articulation, ce qui limite les fissurations lors du relevage.

Il va de soi que de nombreuses variantes peuvent être introduites, notamment par substitution de moyens techniquement équivalents sans pour autant sortir du cadre de l'invention telle que définie par les revendications.

## Revendications

1. Pièce d'ancrage pour matériau durcissable (11) incluant au moins un fer de renfort (4) courbé et un implant monobloc comprenant une partie (7) restant extérieure au matériau (11) prévue pour la préhension, une tige (1) présentant un axe de symétrie et un pied (3) de dimensions supérieures à la tige (1), caractérisée en ce que le pied (3) comporte au moins une rampe cylindrique d'appui et de guidage (5), creusée dans sa face supérieure, pour recevoir le fer de renfort (4), le rayon de courbure de la rampe (5) étant égal au rayon de courbure du fer de renfort (4).

2. Pièce d'ancrage selon la revendication 1, caractérisée en ce que la base de la tige (1) est percée d'au moins un oeil (2) dans une direction sensiblement perpendiculaire à l'axe de symétrie, la partie supérieure du pied (3) étant creusée pour constituer la rampe d'appui (5).

3. Pièce d'ancrage selon la revendication 1, caractérisée en ce que la rampe (5) est excentrée par rapport à l'axe de symétrie de la tige (1).

4. Pièce d'ancrage selon la revendication 3, caractérisée en ce que le pied (3) comporte au moins deux rampes d'appui disposées symétriquement par rapport à l'axe de la tige (1).

5. Pièce d'ancrage selon la revendication 4, caractérisée en ce que le pied (3) de l'ancre est percé de deux oeils (2) dont chacun se situe dans le prolongement d'une rampe (5).

6. Pièce d'ancrage selon la revendication 2, caractérisée en ce qu'elle est tubulaire, le pied (3) étant formé par un épanouissement (9) de la base du tube (1) dont la courbure est sensiblement égale à la courbure de l'armature (4).

7. Pièce d'ancrage selon l'une des revendications 3 ou 5, caractérisée en ce que le pied (3) présente au moins deux rampes d'appui (5) de courbures différentes.

8. Pièce d'ancrage selon la revendication 1, caractérisée en ce que le pied (3) est à symétrie de révolution, la base du pied (3) comprenant un évidement (6).

9. Pièce d'ancrage selon l'une quelconque des revendications précédentes, caractérisée en ce que les plans des axes (X) des rampes d'appui (5) sont parallèles à l'axe de la pièce d'ancrage.

## Claims

1. An anchoring piece for hardenable material (11), the piece including at least one curved reinforcing iron (4) and a one-piece implant comprising: a portion (7) remaining outside the material (11) and intended to be grasped; a shank (1) having an axis of symmetry; and a base (3) having larger dimensions than the shank (1); is characterized in that the base (3) includes at least one cylindrical support and guide strip (5) for a reinforcing iron, the strip being hollowed out in its top face in order to receive the reinforcing iron (4), the angle of curvature of the strip (5) being equal to the angle of curvature of the reinforcing iron (4).

2. An anchoring piece according to claim 1, characterized in that the bottom of the shank (1) is pierced by at least one eye (2) extending in a direction substantially perpendicular to the axis of symmetry, the top of the base (3) being hollowed out to constitute the support strip (5).

3. An anchoring piece according to claim 1, characterized in that the strip (5) is offset from the axis of symmetry of the shank (1).

4. An anchoring piece according to claim 3, characterized in that the base (3) includes at least two support strips disposed symmetrically about the axis of the shank (1).

5. An anchoring piece according to claim 4, characterized in that the base (3) of the anchor is pierced by two eyes (2), each being disposed in line with a strip (5).

6. An anchoring piece according to claim 2, characterized in that it is tubular, its base (3) being formed by a flare (9) at the bottom end of the tube (1) with the curvature of the flare being substantially equal to the curvature of the reinforcing bar (4).

7. An anchoring piece according to claim 3 or 5, characterized in that the base (3) has at least two support strips (5) of different curvatures.

8. An anchoring piece according to claim 1, characterized in that the base (3) is circularly symmetrical, with the bottom of the base (3) including a hollow (6).

9. An anchoring piece according to any preceding claim, characterized in that the planes of the axes (X) of the support strip (5) are parallel to the axis of the anchoring piece.

## Patentansprüche

1. Anker für aushärtbares Material (11), wenigstens ein gekrümmtes Verstärkungseisen (4) und einen aus einem Stück bestehenden Einsatz umfassend, der ein Teil (7), das außerhalb des Materials (11) bleibt und zum Greifen vorgesehen ist, einen Schaft (1) der eine Symmetrieachse darstellt und einen Fuß (3) mit größeren Abmessungen als der Schaft (1) aufweist, dadurch gekennzeichnet daß der Fuß (3) Wenigstens eine zylindrische Auflage- und Führungsrampe (5) hat, die an ihrer Oberseite zur Aufnahme des Verstärkungseisens (4) vertieft ist, wobei der Krümmungsradius der Rampe (5) gleich dem Krümmungsradius des Verstärkungseisens (4) ist.

2. Anker nach Anspruch 1, dadurch gekennzeichnet daß die Basis des Schaftes (1) mit wenigstens einem Auge (2) in einer zur Symmetrieachse im wesentlichen senkrechten Richtung durchbohrt ist, wobei der obere Teil des Fußes (3) vertieft ist, um die Auflagerampe (5) zu bilden.

3. Anker nach Anspruch 1, dadurch gekennzeichnet daß die Rampe (5) exzentrisch in Bezug auf die Symmetrieachse des Schaftes (1) ist.

4. Anker nach Anspruch 3, dadurch gekennzeichnet daß der Fuß (3) wenigstens zwei, symmetrisch in Bezug auf die Achse des Schaftes (1) angeordnete Auflagerampen hat.

5. Anker nach Anspruch 4, dadurch gekennzeichnet daß der Fuß (3) des Ankers mit zwei Augen (2) durchbohrt ist, wovon jedes sich in der Verlängerung einer Rampe (5) befindet.

6. Anker nach Anspruch 2, dadurch gekennzeichnet daß dieser röhrenförmig ist, wobei der Fuß (3) durch eine Aufspreizung (9) der Basis der Röhre (1) gebildet ist, deren Krümmung im wesentlichen gleich der Krümmung des Verstärkungseisens (4) ist.

7. Anker nach einem der Ansprüche 3 oder 5, dadurch gekennzeichnet daß der Fuß (3) wenigstens zwei Auflagerampen (5) mit unterschiedlicher Krümmung aufweist.

8. Anker nach Anspruch 1, dadurch gekennzeichnet daß der Fuß (3) rotationssymmetrisch ist, wobei die Basis des Fußes (3) eine Aussparung (6) aufweist.

9. Anker nach einem der vorhergehenden Ansprüche, dadurch gekennzeichnet daß die Ebenen der Achsen (X) der Auflagerampen (5) parallel zur Achse des Ankers sind.
